# FASCICULE DE BREVET EUROPEEN

(11) **EP 1 237 059 B1**
(45) Date de publication et mention de la délivrance du brevet: **14.04.2010**
(21) Numéro de dépôt: 01200754.8
(22) Date de dépôt: 28.02.2001
(51) Int. Cl.: G04C 10/00

(54) **Utilisation de pistes amagnétiques pour un module électronique destiné à une pièce d'horlogerie**
Benutzung von nichtmagnetischen Leiterbahnen in einem elektronischen Modul, der für eine Zeitmessvorrichtung bestimmt ist
Usage of non-magnetic tracks for an electronic module meant for a timepiece

(43) Date de publication de la demande: 04.09.2002
(73) Titulaire: ETA SA Manufacture Horlogère Suisse, 2540 Grenchen (CH)
(72) Inventeur: Leuba, Frédéric, 2300 La Chaux-de-Fonds (CH); Burdet, Denis, 2000 Neuchâtel (CH)
(74) Mandataire: Couillard, Yann Luc Raymond

(56) Documents cités:
- EP-A- 0 425 691
- US-A- 5 569 545

## Description

La présente invention concerne une pièce d'horlogerie comportant notamment une unité fonctionnelle comprenant des masses aimantées, un module électronique comprenant un support avec des pistes conductrices reliées à au moins un circuit intégré.

En particulier, l'objet de la présente demande concerne une pièce d'horlogerie dont ladite unité fonctionnelle est un microgénératrice non blindée latéralement.

Dans la suite de la présente demande, on entend par matériau "amagnétique" ou "non-magnétique" un matériau qui n'est pas ferromagnétique, qui n'est pas ou que très faiblement paramagnétique, et qui éventuellement présentera un diamagnétisme faible.

Le principe de fonctionnement d'un tel mouvement d'horlogerie est décrit notamment dans les fascicules de brevet CH 597636 et EP 851322. Le brevet CH 597636, par exemple, décrit un mouvement de montre dans lequel un ressort entraîne, au travers d'un jeu d'engrenages, d'une part des aiguilles et d'autre part un générateur produisant un courant alternatif. Le générateur permet d'alimenter un circuit électronique comprenant notamment un oscillateur à quartz stabilisé et permettant de régler la marche du générateur et donc la marche des aiguilles. Une telle montre combine par conséquent les avantages d'une montre mécanique avec la précision d'une montre à quartz.

Cependant, en cherchant à développer un produit de ce type, la demanderesse a constaté l'existence de sources de perturbations magnétiques à l'intérieur du mouvement d'horlogerie. En effet, l'intérêt d'une telle pièce d'horlogerie augmente lorsque sa consommation d'énergie diminue, c'est-à-dire lorsque par exemple le rendement de la génératrice augmente. Partant de ce constat, la demanderesse a mis en évidence que des masses ferromagnétiques situées à proximité de la génératrice exercent sur elle une force magnétique parasite, faisant ainsi diminuer son rendement.

La présente invention a donc pour but d'améliorer le type de pièces d'horlogerie susmentionné permettant d'éviter les inconvénients décrits ci-dessus, notamment grâce à un perfectionnement simple et peu coûteux à la fabrication.

A cet effet, l'invention concerne une pièce d'horlogerie comme définie dans la revendication 1.

Dans un mode de réalisation particulier, lesdites pistes conductrices comprennent une couche d'un matériau bon conducteur électrique déposée sur le substrat du circuit imprimé et surmontée d'une couche de protection. Cette couche de protection est également réalisée en un matériau non magnétique, conformément à la présente invention, préférentiellement en un alliage amagnétique à base de nickel.

Selon un autre mode de réalisation de l'invention, les pistes de conduction comportent en outre une sous-couche destinée à améliorer l'adhérence de la couche du matériau bon conducteur électrique sur le substrat du circuit imprimé. Cette sous-couche est préférentiellement réalisée en un alliage amagnétique à base de nickel.

L'invention sera exposée plus en détail à l'aide de la description suivante d'un exemple d'exécution faite en référence à la figure 1 qui est une vue de dessus simplifiée du mouvement partiellement monté d'une pièce d'horlogerie comprenant une génératrice.

La figure 1 représente une vue de la génératrice 1 comprenant un rotor 2 ayant deux flasques 3, dont une seule est représentée, agencées de part et d'autre de trois bobines plates 4 formant le stator et décalées sensiblement de 120 degrés l'une par rapport à l'autre relativement à l'axe du rotor 2, dans un même plan orthogonal à celui-ci.

Six aimants 5 sont fixés radialement et à intervalles réguliers sur chaque flasque 3, en vis-à-vis des bobines 4. La polarité de deux aimants 5 consécutifs est opposée. En outre, deux aimants 5 en regard l'un de l'autre se présentent mutuellement des polarités opposées. Un circuit imprimé 6 sert de support notamment pour les bobines 4, pour un circuit intégré 7, pour un quartz 8 et pour des pistes de conduction électrique 9.

L'alimentation du circuit intégré 7, à faible consommation d'énergie, est assurée par la génératrice électrique 1 - constituée de l'ensemble arbre 10 du rotor 2, flasques 3, aimants 5 et bobines 4 - entraînée via une liaison cinématique 11 par un dispositif à barillet 12. L'énergie mécanique stockée dans le barillet 12 entraîne donc le rotor 2. Le passage des aimants 5 à proximité des bobines 4 génère une tension induite substantiellement sinusoïdale aux bornes de ces bobines.

Il apparaît de la figure que les pistes de conduction électrique 9 portées par le module électronique 6 sont présentes sur une grande partie de la périphérie de la génératrice 1 et donc à proximité des aimants 5 du rotor 2.

Dans l'art antérieur, lesdites pistes de conduction électrique 9 sont typiquement réalisées en deux étapes. La première étape consiste à déposer une couche d'un matériau très bon conducteur électrique, tel qu'un alliage à base de cuivre ou d'or. La deuxième étape consiste alors à déposer une fine couche de protection, sur la couche de conduction, constituée d'un alliage à base de nickel présentant une bonne résistance à l'oxydation. On dépose parfois une sous-couche sur le substrat avant de déposer la couche de conduction. Cette sous-couche, habituellement constituée d'un alliage à base de nickel, permet d'améliorer l'adhérence de la couche de conduction sur le substrat. On notera que la sous-couche à base de nickel sert en outre de barrière contre la diffusion du métal de la couche de conduction en direction du support.

Dans le cadre de la présente invention, on a mis en évidence que l'alliage à base de nickel habituellement employé pour réaliser la couche de protection présente des propriétés ferromagnétiques.

La demanderesse a constaté, lors de ses travaux de recherche, que malgré les faibles dimensions des pistes de conduction électrique 9, celles-ci perturbent le fonctionnement de la génératrice 1 lorsqu'elles présentent des propriétés magnétiques et sont situées dans la région périphérique de ladite génératrice.

De manière surprenante, les recherches ont montré que même lorsque la couche conductrice est en or ou en cuivre, métaux non magnétiques, la seule couche de protection à base de nickel ferromagnétique diminue le rendement de la génératrice et donc la réserve de marche disponible pour la pièce d'horlogerie.

En effet, du fait de ses propriétés ferromagnétiques, l'alliage conventionnel à base de nickel peut sous l'action d'un champ magnétique capter en partie le flux magnétique des aimants 5 en rotation, ce qui freine la génératrice.

La solution au problème précité consiste alors à n'utiliser que des matériaux ne présentant pas de propriétés ferromagnétiques pour la réalisation des pistes de conduction électrique, en particulier pour la réalisation de la couche de protection.

On peut notamment utiliser à cet effet un alliage à base de nickel et comprenant du phosphore, puisque pour certaines valeurs de sa composition l'alliage obtenu ne présente pas de propriétés magnétiques. On peut éventuellement recourir à l'utilisation d'autres métaux pour remplacer le nickel, tel que le palladium par exemple dont certains alliages présentent également des propriétés amagnétiques.

On peut noter que le raisonnement précédent est également applicable dans le cas où les pistes de conduction électrique comportent une sous-couche d'adhérence. Ladite sous-couche est alors préférentiellement réalisée en un alliage amagnétique à base de nickel.

La réalisation du module électronique 6 en tant que telle ne constituant pas le coeur de l'invention, elle ne sera pas développée plus en détail dans la présente demande. L'homme de l'art pourra notamment se référer au brevet US 5,569,545 divulguant des exemples d'alliages utilisés dans la conception de circuits imprimés.

Selon une variante de l'invention on peut également prévoir, dans le cas où le module électronique 6 supporte en outre des éléments électroniques discrets, tel un condensateur 13, que lesdits éléments électroniques discrets sont exclusivement constitués de matériaux présentant des propriétés essentiellement non magnétiques.

On peut imaginer de multiples applications, dans le domaine horloger, pour la sélection de pistes conductrices entièrement amagnétiques selon l'invention. En effet, on a décrit leur utilisation dans le cas d'une pièce d'horlogerie fonctionnant avec une génératrice, mais on peut également prévoir l'utilisation de telles pistes dans tout autre type de pièce d'horlogerie présentant une sensibilité aux perturbations magnétiques. On peut en particulier mettre l'invention en oeuvre dans une pièce d'horlogerie dont l'unité fonctionnelle est une boussole, ou dans tout autre type de pièce d'horlogerie mettant en oeuvre des moyens interagissant avec un champ magnétique externe, notamment en vue de sa détection.

## Revendications

1. Pièce d'horlogerie comportant notamment une unité fonctionnelle (1) comprenant des masses aimantées (5), un module électronique (6) comprenant un support avec des pistes conductrices (9) reliées à au moins un circuit intégré (7), **caractérisée en ce que** lesdites pistes conductrices (9) ne présentent que des propriétés essentiellement non magnétiques.

2. Pièce d'horlogerie selon la revendication 1, **caractérisée en ce que** lesdites pistes conductrices (9) comprennent une couche de protection formée d'un matériau non magnétique.

3. Pièce d'horlogerie selon la revendication 2, **caractérisée en ce que** ladite couche de protection est réalisée en un alliage à base de nickel.

4. Pièce d'horlogerie selon l'une des revendications précédentes, **caractérisée en ce que** ledit module électronique (6) comprend en outre au moins un élément électronique discret (13), notamment un condensateur, et **en ce que** ledit élément électronique discret est constitué exclusivement de matériaux présentant des propriétés essentiellement non magnétiques.

5. Pièce d'horlogerie selon l'une des revendications précédentes, **caractérisée en ce que** lesdites pistes conductrices (9) comprennent une sous-couche d'adhérence formée d'un matériau non magnétique.

6. Pièce d'horlogerie selon la revendication 5, **caractérisée en ce que** ladite sous-couche d'adhérence est réalisée en un alliage à base de nickel.

7. Pièce d'horlogerie selon l'une des revendications précédentes, **caractérisée en ce que** ladite unité fonctionnelle (1) est une microgénératrice.

8. Pièce d'horlogerie selon la revendication 7, **caractérisée en ce que** ladite microgénératrice (1) comporte un rotor (2) comprenant deux flasques (3) ayant chacune sensiblement la forme d'un disque et portant chacune, sur sa face en regard de l'autre flasque, un nombre pair de masses aimantées (5), ledit module électronique (6) comportant au moins une bobine statorique (4) fixée audit support et partiellement insérée entre les deux flasques (3), les pistes conductrices (9) dudit support reliant ladite au moins une bobine (4) audit circuit intégré (7) ne représentant que des propriétés essentiellement non magnétiques.

9. Pièce d'horlogerie selon l'une des revendications 1 à 6, **caractérisée en ce que** ladite unité fonctionnelle permet de détecter la présence d'un champ magnétique externe.

10. Pièce d'horlogerie selon la revendication 9, **caractérisée en ce que** ladite unité fonctionnelle (1) assure la fonction d'une boussole.

## Claims

1. Timepiece including in particular a functional unit (1) including magnetised masses (5), an electronic module (6) including a support with conductive paths (9) connected to at least one integrated circuit (7), **characterised in that** said conductive paths (9) have essentially only non-magnetic properties

2. Timepiece according to claim 1, **characterised in that** said conductive paths (9) include a protective layer formed of a non-magnetic material.

3. Timepiece according to claim 2, **characterised in that** said protective layer is made of a nickel based alloy.

4. Timepiece according to any of the preceding claims, **characterised in that** said electronic module (6) further includes at least a discrete electronic unit (13), in particular a capacitor, and **in that** said discrete electronic unit is exclusively formed of materials having essentially non-magnetic properties.

5. Timepiece according to any of the preceding claims, **characterised in that** said conductive paths (9) include an adherence underlayer formed of a non-magnetic material.

6. Timepiece according to claim 5, **characterised in that** said adherence underlayer is made of a nickel based alloy.

7. Timepiece according to any of the preceding claims, **characterised in that** said functional unit (1) is a microgenerator.

8. Timepiece according to claim 7, **characterised in that** said microgenerator (1) includes a rotor (2) including two flanges (3) each having substantially the shape of a disc and each carrying, on its face facing the other flange, an even number of magnetised masses (5), said electronic module (6) including at least a stator coil (4) fixed to said support and partially inserted between the two flanges (3), the conductive paths (9) of said support connecting said at least one coil (4) to said integrated circuit (7) having essentially only non-magnetic properties.

9. Timepiece according to any of claims 1 to 6, **characterised in that** said functional unit allows the presence of an external magnetic field to be detected.

10. Timepiece according to claim 9, **characterised in that** said functional unit (1) assures the function of a compass.

## Patentansprüche

1. Zeitmessgerät, das insbesondere eine Funktionseinheit (1) mit magnetisierten Massen (5) und ein elektronisches Modul (6) mit einem Träger mit Leiterbahnen (9), die mit wenigstens einer integrierten Schaltung (7) verbunden sind, umfasst, **dadurch gekennzeichnet, dass** die Leiterbahnen (9) nur im Wesentlichen nicht magnetische Eigenschaften aufweisen.

2. Zeitmessgerät nach Anspruch 1, **dadurch gekennzeichnet, dass** die Leiterbahnen (9) eine aus einem nicht magnetischen Material gebildete Schutzschicht enthalten.

3. Zeitmessgerät nach Anspruch 2, **dadurch gekennzeichnet, dass** die Schutzschicht aus einer Legierung auf Nickelbasis hergestellt ist.

4. Zeitmessgerät nach einem der vorhergehenden Ansprüche, **dadurch gekennzeichnet, dass** das elektronische Modul (6) außerdem wenigstens ein diskretes elektronisches Bauelement (13), insbesondere einen Kondensator, umfasst und dass das diskrete elektronische Bauelement ausschließlich aus Materialien gebildet ist, die im Wesentlichen nicht magnetische Eigenschaften besitzen.

5. Zeitmessgerät nach einem der vorhergehenden Ansprüche, **dadurch gekennzeichnet, dass** die Leiterbahnen (9) eine untere Haftschicht aufweisen, die aus einem nicht magnetischen Material gebildet ist.

6. Zeitmessgerät nach Anspruch 5, **dadurch gekennzeichnet, dass** die untere Haftschicht aus einer Legierung auf Nickelbasis hergestellt ist.

7. Zeitmessgerät nach einem der vorhergehenden Ansprüche, **dadurch gekennzeichnet, dass** die Funktionseinheit (1) ein Mikrogenerator ist.

8. Zeitmessgerät nach Anspruch 7, **dadurch gekennzeichnet, dass** der Mikrogenerator (1) einen Rotor (2) mit zwei Flanschen (3), die jeweils im Wesentlichen die Form einer Scheibe haben und jeweils auf ihrer Fläche gegenüber dem anderen Flansch eine gerade Anzahl magnetisierter Massen (5) tragen, umfasst, wobei das elektronische Modul (6) wenigstens eine Statorspule (4) umfasst, die an dem Träger befestigt ist und teilweise zwischen die zwei Flansche (3) eingesetzt ist, wobei die Leiterbahnen (9) des Trägers, die die wenigstens eine Spule (4) mit der integrierten Schaltung (7) verbinden, nur im Wesentlichen nicht magnetische Eigenschaften aufweisen.

9. Zeitmessgerät nach einem der Ansprüche 1 bis 6, **dadurch gekennzeichnet, dass** die Funktionseinheit die Erfassung des Vorhandenseins eines äußeren Magnetfeldes ermöglicht.

10. Zeitmessgerät nach Anspruch 9, **dadurch gekennzeichnet, dass** die Funktionseinheit (1) die Funktion eines Kompasses erfüllt.
